# EUROPÄISCHE PATENTSCHRIFT

(11) **EP 0 525 229 B1**
(45) Veröffentlichungstag und Bekanntmachung des Hinweises auf die Patenterteilung: **06.11.1996**
(21) Anmeldenummer: 91112740.5
(22) Anmeldetag: 29.07.1991
(51) Int. Cl.: B22D 17/20

(54) **Kolben, insbesondere zum Herausdrücken von flüssigem Metall aus einem Giesszylinder**
Piston, especially for pushing out liquid metal from a pouring cylinder
Piston, notamment pour pousser du métal liquide hors d'un cylindre de coulée

(43) Veröffentlichungstag der Anmeldung: 03.02.1993
(73) Patentinhaber: ALLPER AG, CH-3186 Düdingen (CH)
(72) Erfinder: Müller, Andre, CH-1731 Ependes (CH)
(74) Vertreter: Liska, Horst, Dr.-Ing.

(56) Entgegenhaltungen:
- EP-A- 0 423 413
- DE-U- 8 304 487
- DE-U- 9 014 033

## Beschreibung

Die Erfindung betrifft einen Kolben einer Druckgußpresse zum Herausdrücken von flüssigem Metall - vorzugsweise flüssigem Aluminium oder flüssigem Messing - aus einem Gießzylinder, mit einer auf einen Träger aufzusetzenden und an dem Träger derart zu befestigenden Kappe, wobei die Kappe mit einer inneren Deckfläche einer Stirnfläche des Trägers gegenübersteht.

Ein solcher Kolben ist nach der EP-A2-423 413 bekannt. Dort ist die Kappe mit einem Innengewinde thermisch auf ein Außengewinde des Trägers aufzuschrauben.

Aufgabe der Erfindung ist es, das Aufsetzen und Befestigen der Kappe an dem Träger zu erleichtern, um ein rasches Auswechseln der Kappe zu ermöglichen, so daß die entsprechenden Stillstandszeiten der Maschine, in der der Kolben arbeitet, verringert werden.

Zur Lösung dieser Aufgabe ist der Kolben dadurch gekennzeichnet, daß sich in der Innenumfangsfläche der Kappe in der Nähe ihrer freien Randfläche Vertiefungen zur Aufnahme von Bajonettverschluß-Vorsprüngen am Umfang des Trägers befinden.

Um die Kappe nach nur 1/8 Drehung in bezug zum Träger von dem Träger lösen zu können oder an dem Träger befestigen zu können, ist der Kolben bevorzugt dadurch gekennzeichnet, daß sich an dem Träger vier gleiche Winkelabstände voneinander aufweisende Bajonettverschluß-Vorsprünge befinden, denen vier Einsteck-Ausnehmungen in der Kappe zugeordnet sind.

Um eine Art Pumpkühlung der Kappe zu erhalten, wobei ein Kühlkreislauf vorgesehen sein kann, wie er in der EP-A2-423 413 beschrieben ist, ist der Kolben bevorzugt dadurch gekennzeichnet, daß die axialen Abmessungen der die Bajonettverschluß-Vorsprünge aufnehmenden Vertiefungen, ein axiales Bewegungsspiel zwischen der inneren Deckfläche der Kappe und der Stirnfläche des Trägers gestattend, etwas größer - vorzugsweise um 0,1 bis 0,2 mm größer - als die axialen Abmessungen der Bajonettverschluß-Vorsprünge sind.

Um die Kappe an dem Träger in einfacher Weise sichern zu können, ist der Kolben bevorzugt dadurch gekennzeichnet, daß zur Festlegung der Kappe an dem Träger die Kappe in ihrem freien Rand wenigstens eine runde Ausnehmung zur Aufnahme eines Kopfteils einer in den Träger zu schraubenden Schraube aufweist.

Die Kappe ist im vorderen Bereich seines Umfangs bevorzugt mit einem Dichtungsring versehen, wie dies grundsätzlich nach der EP-A2-423 413 bekannt ist. Besonders bewährt hat sich in Zusammenwirken mit der erfindungsgemäßen Kappe, daß der Dichtungsring nicht nur mit einer inneren Umfangsnut einen äußeren Umfangssteg an der Kappe umgreift, sondern daß überdies der Dichtungsring vor der Umfangsnut eine zylindrische Innenumfangsfläche aufweist, die zwei axial aufeinander folgende, zylindrische Außenumfangsflächenabschnitte der Kappe mit Abstand umschließt, wobei die vordere zylindrische Außenumfangsfläche einen größeren Durchmesser hat als die hintere zylindrische Außenumfangsfläche.

Die hintere zylindrische Außenumfangsfläche ist dabei als ein Rückhalteeinstich für erstarrtes flüssiges Metall ausgebildet. In dem Rückhalteeinstich erstarrtes Metall spreizt den Dichtungsring auseinander und erhöht somit seine Dichtwirkung.

Der Dichtungsring wird durch den Umfangssteg an der Kappe festgehalten. Die vordere Begrenzungsfläche des Umfangsstegs bildet dabei eine Anschlagfläche für den Dichtungsring, nimmt also einen axial auf den Dichtungsring wirkenden Druck auf und begrenzt eine Dichtzone zum Dichtungsring. Dementsprechend weist die Kappe bevorzugt in geringem Abstand von einer hinteren Stirnfläche des Dichtungsrings eine nach vorne weisende Ringfläche auf.

Um auch axial über die Außenumfangsfläche des Dichtungsrings dringendes flüssiges Metall zur Dichtung auszunutzen, weist bevorzugt die Kappe hinter dem Dichtungsring einen eine Speicherzone bildenden Abschnitt verringerten Außendurchmessers auf. Tritt in diese Speicherzone Metall ein, so erkennt der Benutzer, daß der Dichtungsring nicht mehr vollständig abdichtet und ausgewechselt werden muß.

Die Erfindung wird im folgenden an Ausführungsbeispielen unter Hinweis auf die beigefügten Zeichnungen erläutert.

Fig. 1 zeigt im Achsschnitt teilweise in Seitenansicht eine auf einem Träger befindliche Kappe, wobei der Träger relativ zur Kappe nach vorne geschoben ist.

Fig. 2 zeigt entsprechend Fig. 1 den Fall, daß der Träger relativ zur Kappe nach hinten gezogen ist.

Fig. 3 zeigt einen Schnitt längs III-III in Fig. 1 bei noch nicht verriegelter Kappe.

Fig. 4 zeigt entsprechend Fig. 3 die verriegelte Kappe.

Fig. 5 zeigt eine Explosionsdarstellung von Kappe und Träger.

Der Kolben nach dem Ausführungsbeispiel weist eine an einen Träger 2 zu sichernde, als eigentlicher Kolben dienende Kappe 4 auf. Die Kappe 4 steht mit einer inneren Deckfläche 6 einer Stirnfläche 8 des Trägers 2 gegenüber. In der Innenumfangsfläche 10 der Kappe 4 befinden sich in der Nähe ihrer freien Randfläche 12 vier Vertiefungen 14, die gleiche Winkelabstände voneinander haben, zur Aufnahme von entsprechend vier Bajonettverschlüssen 16 am Umfang 18 des Trägers 2. Die axialen Abmessungen der die Bajonettverschluß-Vorsprünge 16 aufnehmenden Vertiefungen 14 sind - ein aus Fig. 1 und 2 ersichtliches axiales, Temperaturdehnungen der Kappe 4 zulassendes Bewegungsspiel zwischen der inneren Deckfläche 6 der Kappe 4 und der Stirnfläche 8 des Trägers 2 gestattend - etwas größer als die axialen Abmessungen der Bajonettverschluß-Vorsprünge 16.

Zur Festlegung der Kappe 4 an dem Träger 2 weist die Kappe 4 in ihrer freien Randfläche 12 eine runde Ausnehmung 20 zur Aufnahme eines Kopfteils 22 einer in den Träger 2 zu schraubenden Schraube 24 auf.

Der Träger 2 ist mit einem Innengewinde 26 zum Aufschrauben auf ein Außengewinde einer nicht dargestellten Kolbenstange versehen. Zum Zwecke des Aufschraubens befinden sich auf der Außenseite des Trägers Ansatzflächen 28 für einen U-Schlüssel.

Die Kolbenstange und der Träger 2 sind axial von einem Rohr 30 durchsetzt, das in einer Bohrung 32 vor der Stirnfläche 8 des Trägers 2 endet. Durch das Rohr 30 kann ein Kühlmittel in eine Radialkanüle 34 in der Stirnfläche 8 des Trägers gedrückt werden, das dann durch axiale Ausnehmungen 36 in einer vorderen ringförmigen Stützfläche 38 des Trägers über einen Ringkanal 40 und schräg verlaufende Bohrungen 42 in einen im Träger 2 ausgebildeten, das Rohr umschließenden Ringraum 44 und von dort durch den Träger 2 wieder zurückströmt. Einzelheiten dieser Art von Kühlung sind in der EP-A2-423 413 beschrieben.

In den Fig. 1, 2 und 5 ist schematisch ein Dichtungsring 46 dargestellt, der das vordere Ende der Kappe 4 umschließt.

Eine besonders bevorzugte Ausführungsform von Kappe und Dichtungsring, die auch unabhängig von der in Zusammenhang mit Fig. 1 bis 5 erläuterten, durch einen Bajonettverschluß auf den Träger 2 aufsteckbaren Kappe 4 verwendet werden kann, ist in Fig. 6 dargestellt.

Eine andere bevorzugte Ausführungsform hat eine Kappe, die auf einer äußeren Deckfläche einen zylindrischen Ansatz mit einem äußeren Ringsteg aufweist. Dieser Ringsteg greift in eine innere Ringnut eines Dichtungsrings ein. Der zylindrische Ansatz ist mit einer Ringausnehmung versehen, die der Aufnahme eines inneren Ringstegs des Dichtungsrings dient.

Der Dichtungsring und der Ansatz weisen frontseitig zunächst parallele, dann nach vorne auseinanderstrebende, einander gegenüberstehende Begrenzungsflächen auf. Einer durch den Ansatz radial begrenzten Ringschulter der äußeren Deckfläche der Kappe steht mit geringem Abstand eine rückwärtige Begrenzungsfläche des Dichtungsrings gegenüber. Die rückwärtige Begrenzungsfläche des Dichtungsrings geht in die äußere Umfangsfläche des Dichtungsrings über eine Auflaufschräge über.

Vor der Ringnut weist der Dichtungsring eine zylindrische Innenumfangsfläche auf, die einen Abschnitt der Begrenzungsfläche bildet und zwei axial aufeinanderfolgende zylindrische Außenumfangsabschnitte der Kappe mit Abstand umschließt, wobei der vordere zylindrische Außenumfangsabschnitt einen größeren Durchmesser hat als der hintere zylindrischen Außenumfangsabschnitt. Der Außenumfangsabschnitt begrenzt somit den eingangs beschriebenen Rückhalte-Einstich.

Hinter dem Dichtungsring weist die Kappe einen die eingangs beschriebene Speicherzone bildenden Abschnitt verringerten Außendurchmessers auf.

Das flüssige Metall strömt in die Räume zwischen dem Dichtungsring und der Kappe und in Axialrichtung über die äußere Umfangsfläche des Dichtungsrings. Der Kolben ist innerhalb einer Innenumfangsfläche eines Gießzylinders zu verschieben.

## Patentansprüche

1. Kolben einer Druckgußpresse zum Herausdrücken von flüssigem Metall - vorzugsweise flüssigem Aluminium oder flüssigem Messing - aus einem Gießzylinder, mit einer auf einen Träger (2) aufzusetzenden und an dem Träger (2) derart zu befestigenden Kappe (4), wobei die Kappe (4) mit einer inneren Deckfläche (6) einer Stirnfläche (8) des Trägers (2) gegenübersteht.
**dadurch gekennzeichnet,**
daß sich in der Innenumfangsfläche (10) der Kappe (4) in der Nähe ihrer freien Randfläche (12) Vertiefungen (14) zur Aufnahme von Bajonettverschluß-Vorsprüngen (16) am Umfang (18) des Trägers (2) befinden.

2. Kolben nach Anspruch 1, dadurch gekennzeichnet, daß sich an dem Träger (2) vier gleiche Winkelabstände voneinander aufweisende Bajonettverschluß-Vorsprünge (16) befinden, denen vier Einsteck-Ausnehmungen (15) in der Kappe (4) zugeordnet sind.

3. Kolben nach Anspruch 1 oder 2, dadurch gekennzeichnet, daß die axialen Abmessungen der die Bajonettverschluß-Vorsprünge (16) aufnehmenden Vertiefungen (14), ein axiales Bewegungsspiel zwischen der inneren Deckfläche (6) der Kappe (4) und der Stirnfläche (8) des Trägers (2) gestattend,etwas größer - vorzugsweise um 0,1 bis 0,2 mm größer - als die axialen Abmessungen der Bajonettverschluß-Vorsprünge (16) sind.

4. Kolben nach einem der vorstehenden Ansprüche, dadurch gekennzeichnet, daß zur Festlegung der Kappe (4) an dem Träger (2) die Kappe (4) in ihrer freien Randfläche (12) wenigstens eine runde Ausnehmung (20) zur Aufnahme eines Kopfteils (22) einer in den Träger (2) zu schraubenden Schraube (24) aufweist.

5. Kolben, bei dem die Kappe in einem vorderen Umfangsabschnitt mit einem Dichtungsring versehen ist, der mit einer inneren Ringnut einen äußeren Ringsteg an der Kappe umgreift, nach einem der vorstehenden Ansprüche, dadurch gekennzeichnet, daß der Dichtungsring vor der Ringnut eine zylindrische Innenumfangsfläche aufweist, die zwei axial aufeinander folgende, zylindrische Außenumfangsabschnitte der Kappe mit Abstand umschließt, wobei der vordere zylindrische Außenumfangsabschnitt einen größeren Durchmesser hat als der hintere zylindrische Außenumfangsabschnitt.

6. Kolben nach Anspruch 5, dadurch gekennzeichnet, daß die Kappe in geringem Abstand von einer rückwärtigen Begrenzungsfläche des Dichtungsrings eine nach vorne weisende Ringschulter aufweist.

7. Kolben nach Anspruch 5 oder 6, dadurch gekennzeichnet, daß die Kappe hinter dem Dichtungsring einen eine Speicherzone bildenden Abschnitt verringerten Außendurchmessers aufweist.

## Claims

1. Piston of a die casting press for pushing out liquid metal - preferably liquid aluminium or liquid brass - from a pouring cylinder with a cap (4) which fits onto a carrier (2) and is secured to the carrier (2), in that the cap (4) with an inner lid surface (6) lies opposite an end face (8) of the carrier (2),
**characterised in that** there are recesses (14) in the inner peripheral surface (10) of the cap (4) in the vicinity of its free edge surface (12) for mounting bayonet projections (16) on the periphery (18) of the carrier (2).

2. Piston according to Claim 1, characterised in that on the carrier (2) there are four bayonet projections (16) spaced at equal angular distances from one another to which four insertion recesses (15) are allocated in the cap (4).

3. Piston according to Claim 1 or 2, characterised in that the axial dimensions of the recesses (14) accommodating the bayonet sealing projections (16), permitting axial play between the inner lid surface (6) of the cap (4) and the end face (8) of the carrier (2), are slightly larger - preferably 0.1 to 0.2 mm larger - than the axial dimensions of the bayonet projections (16).

4. Piston according to one of the preceding claims, characterised in that to secure the cap (4) onto the carrier (2) the cap (4) at its free edge surface (12) has at least one round recess (20) for mounting a head (22) of a screw (24) to be screwed into the carrier (2).

5. Piston, in which the cap is provided in a front peripheral section with a sealing ring which surrounds with an inner annular groove an outer annular link on the cap, according to one of the preceding claims, characterised in that the sealing ring in front of the annular groove has a cylindrical inner peripheral surface which surrounds two axially consecutive, cylindrical outer peripheral sections of the cap at a distance, whereby the front cylindrical outer peripheral section has a larger diameter than the rear cylindrical outer peripheral section.

6. Piston according to claim 5, characterised in that the cap at a small distance from a rear delimiting surface of the sealing ring comprises a forwards pointing annular shoulder.

7. Piston according to claim 5 or 6, characterised in that cap behind the sealing ring comprises a section forming a storage zone of smaller outer diameter.

## Revendications

1. Piston d'une presse de moulage sous pression pour expulser d'un cylindre de coulée du métal liquide, de préférence de l'aluminium liquide ou du laiton liquide, avec un capot (4) à poser sur un élément porteur (2) et à fixer à l'élément porteur (2), le capot (4) faisant face à une face frontale (8) de l'élément porteur (2) par une face de recouvrement intérieure (6),
**caractérisé** en ce que des renfoncements (14) pour recevoir des saillies (16) de fermeture à baïonnette prévues sur la périphérie (18) de l'élément porteur (2) se trouvent dans la face périphérique intérieure (10) du capot (4) au voisinage de sa face de bord libre (12).

2. Piston selon la revendication 1, **caractérisé** en ce que quatre saillies (16) de fermeture à baïonnette se trouvent à des distances angulaires identiques les unes des autres sur l'élément porteur (2), saillies auxquelles sont associés quatre évidements d'enclenchement (15) dans le capot (4).

3. Piston selon la revendication 1 ou 2, **caractérisé** en ce que les dimensions axiales des renfoncements (14) recevant les saillies (16) de fermeture à baïonnette, autorisant un jeu de mouvement axial entre la face de recouvrement intérieure (6) du capot (4) et la face frontale (8) de l'élément porteur (2), sont légèrement supérieures, de préférence supérieures de 0,1 à 0,2 mm, aux dimensions axiales des saillies (16) de fermeture à baïonnette.

4. Piston selon l'une quelconque des revendications précédentes, **caractérisé** en ce qu'afin de fixer en position le capot (4) sur l'élément porteur (2), le capot (4) présente, dans sa face de bord libre (12), au moins un évidement rond (20) pour recevoir une partie de tête (22) d'une vis (24) à visser dans l'élément porteur (2).

5. Piston dans lequel le capot est pourvu, dans une partie périphérique avant, d'une bague d'étanchéité qui s'engage par une rainure annulaire intérieure autour d'une nervure annulaire extérieure prévue sur le capot, selon l'une quelconque des revendications précédentes, **caractérisé** en ce que la bague d'étanchéité présente, en avant de la rainure annulaire, une face périphérique intérieure cylindrique qui entoure à distance deux parties périphériques extérieures cylindriques du capot qui se succèdent axialement, la partie périphérique extérieure cylindrique avant possédant un plus grand diamètre que la partie périphérique extérieure cylindrique arrière.

6. Piston selon la revendication 5, **caractérisé** en ce que le capot présente, à faible distance d'une face de délimitation arrière de la bague d'étanchéité, un épaulement annulaire dirigé vers l'avant.

7. Piston selon la revendication 5 ou 6, **caractérisé** en ce que le capot présente, en arrière de la bague d'étanchéité, une partie de diamètre extérieur réduit qui forme une zone d'accumulation.
